# EUROPÄISCHE PATENTSCHRIFT

(11) **EP 0 557 781 B1**
(45) Veröffentlichungstag und Bekanntmachung des Hinweises auf die Patenterteilung: **24.04.1996**
(21) Anmeldenummer: 93101960.8
(22) Anmeldetag: 08.02.1993
(51) Int. Cl.: H01R 23/72, H01R 4/10

(54) **Verbindungsanordnung zwischen einem Koax-Kabel und den Messern einer Rückwand-Verdrahtungsplatte**
Coaxial cable connexion arrangement with back-panel wiring blades
Dispositif de conjonction d'un câble coaxial avec des lames d'un panneau de câblage arrière

(30) Priorität: 25.02.1992 DE 4205732
(43) Veröffentlichungstag der Anmeldung: 01.09.1993
(73) Patentinhaber: SIEMENS AKTIENGESELLSCHAFT, D-80333 München (DE)
(72) Erfinder: Karl, Zell, Dipl.-Ing., W-8134 Niederpöcking (DE); Peter, Seidel, W-8038 Gröbenzell (DE); Jürgen, Seibold, Dipl.-Ing., W-8021 Baierbrunn (DE)

(56) Entgegenhaltungen:
- WO-A-86/05035
- US-A- 4 494 816
- US-A- 4 662 704

## Beschreibung

Verbindungsanordnung zwischen einem Koax-Kabel und den Messern einer Rückwand-Verdrahtungsplatte innerhalb eines Baugruppenrahmens, bei der die Rückwand-Verdrahtungsplatte durchgehend mit im Rechteckmuster angeordneten Kontaktmessern bestückt ist und jeweils ein ein elektrisches Signal führendes Kontaktmesser von mit Schirmpotential verbundenen Kontaktmessern umgeben ist, wobei mittels eines Steckers der Innenleiter des Kabels über eine innerhalb des Steckers angeordnete Kontaktfeder mit dem signalführenden Kontaktmesser und der Geflechtschirm des Kabels über im vorderen Bereich des Steckers angeordneten Federzungen mit den auf Schirmpotential liegenden Kontaktmessern verbunden ist.

Immer häufiger tritt das Problem auf, daß ein Koax-Kabel elektrisch mit Leitungen einer Rückwand-Verdrahtungsplatte verbunden werden muß. Dazu wurden in der Regel herkömmliche und teure Koax-Stecker eingesetzt, die direkt mitsamt der Baugruppe gesteckt wurden und aufgrund ihrer Größe hierfür in der Rückwand-Verdrahtungsplatte ein verhältnismäßig großes Loch benötigten. Da immer größere Datenmengen immer schneller und sicherer zu transportieren sind, gewinnt das Problem der Schirmung immer größere Bedeutung. Daher sind Durchführungslöcher in der RückwandVerdrahtungsplatte bei einer großen Anzahl von Koax-Steckern sehr nachteilig, da dies zu großen Auflösungs- und Schirmungsproblemen führt.

Aus der US-A-4 494 816 ist eine Verbindungsanordnung der eingangs genannten Art bekannt, welche diese Nachteile nicht aufweist und die eine einfache Verbindung von Koax-Kabeln mit den Messern einer Rückwand erlaubt, ohne daß ein zusätzlicher Eingriff z.B. in Form eines Durchbruchs in die Rückwand-Verdrahtungsplatte vorgenommen werden muß, und bei der für jede Verbindung eine ausreichende Schirmung gewährleistet ist.

Nachteilig bei dieser bekannten Verbindungsanordnung ist, daß die Verbindung keine Zugkräfte, welche auf das Kabel ausgeübt werden, auffangen kann. Bei Auftreten einer derartigen Zugkraft kann die Verbindung unbeabsichtigt gelöst werden.

Aufgabe der vorliegenden Erfindung ist es, eine Verbindungsanordnung der eingangs genannten Art anzugeben, welche in der Lage ist, am Kabel angreifende Zugkräfte aufzunehmen.

Diese Aufgabe wird für eine Verbindungsanordnung der eingangs genannten Art erfindungsgemäß dadurch gelöst, daß das signalführende Kontaktmesser durch einen Durchbruch eines auf der Rückwand-Verdrahtungsplatte aufliegenden Rastknopfs, welcher fest mit dem das elektrische Signal führenden Kontaktmesser verbunden ist, hindurchragt, und daß der Stecker auf dem Rastknopf aufrastbar ist, wobei der Geflechtschirm des Kabels über einen zwischen einer äußeren Quetschhülse und dem Kunststoffgehäuse des Steckers angeordneten gefiederten Federkranz mit den Federzungen verbunden ist, welche offen nach außen abgebogen sind.

Mit Hilfe der erfindungsgemäßen Verbindungsanordnung ist es auf einfache Weise möglich, eine Verbindung zwischen einem Koax-Kabel und den Leitungen einer Rückwand-Verdrahtungsplatte zu schaffen, bei welcher auf das Kabel einwirkende Zugkräfte nicht zu einer unbeabsichtigten Trennung der Verbindung führen.

Eine vorteilhafte Ausgestaltung der erfindungsgemäßen Verbindungsanordnung ist dadurch gekennzeichnet, daß der Rastknopf in seinem vorderen Bereich einen nach außen gerichteten kreisförmigen Wulst aufweist, welcher von einem am Kopf des Steckers befindlichen Federkranz umgriffen wird, und daß beim Stecker zwischen Federkranz und Federzungen ein Führungsteil mit quadratischem Querschnitt vorgesehen ist, welches an seinen äußeren Rändern und Ecken Einschnitte aufweist, deren Konturen mit den Konturen der dem Stecker zugewandten Seite der benachbarten Kontaktmesser übereinstimmen. Auf diese Weise wird eine sichere Führung des Steckers vor seinem Einrasten bewirkt, so daß die nach außen gebogenen offenen Federzungen exakt an den Schirmpotential führenden benachbarten Kontaktmessern anliegen.

Eine weitere besonderes vorteilhafte Ausgestaltung der Erfindung ist dadurch gekennzeichnet, daß innerhalb des Rastknopfes im Bereich des Durchbruchs eine Befestigungsscheibe eingebettet ist, die mit einem Durchbruch zum Durchstecken des Kontaktmessers versehen ist, und derart verdreht wird, daß Teile der inneren Kanten der Befestigungsscheiben in das Kontaktmesser und Teile der äußeren Kanten der Befestigungsscheiben in das Material des Rastknopfs einschneiden.

Somit wird auf einfache Weise eine fest Verbindung zwischen signalführendem Kontaktmesser, Rastknopf und Rückwand-Verdrahtungsplatte hergestellt.

Weitere vorteilhafte Ausgestaltungen der erfindungsgemäßen Verbindungsanordnung ergeben sich aus den Unteransprüchen sowie der nachfolgenden Beschreibung eines Ausführungsbeispiels.

Im folgenden wird die Erfindung anhand eines in der Zeichnung dargestellten Ausführungsbeispiels näher erläutert.

Es zeigen
Figur 1 einen Längsschnitt durch eine Verbindungsanordnung gemäß der vorliegenden Erfindung,
Figur 2 einen Querschnitt durch mehrere nebeneinanderliegende Verbindungsanordnungen, und
Figuren 3 bis 5 den Aufbau einer Befestigungsscheibe zum Befestigen des Rastknopfs.

Die erfindungsgemaße Verbindungsanordnung besteht im wesentlichen aus dem noch näher zu beschreibenden Stecker, dem Rastknopf 6 und dem zur Verbindung gehörenden Kontaktmesser der Rückwand-Verdrahtungsplatte 9. Der Rastknopf 6 ist über das das elektrische Signal führende Kontaktmesser gestülpt und liegt auf der Rückwand-Verdrahtungsplatte 9 an. Die Befestigung des Rastknopfes 6 mittels der Befestigungsscheibe 7 wird später erläutert. Das jeweils das elektrische Signal führende Kontaktmesser ist von acht mit Schirmpotential verbundenen Kontaktmessern 8 umgeben.

Das ankommende Koax-Kabel 14 ist durch einen Koax-Stecker abgeschlossen. Der Koax-Stecker besteht aus dem Kunststoffgehäuse 1, der Druckhülse 3 und der Quetschhülse 4, sowie dem gefiederten Federkranz 2a mit den Federzungen 2b. Weiterhin befindet sich im Steckerinneren eine Kontaktfeder 5, die mit dem Innenleiter 10 des Koax-Kabels 14 fest kontaktiert ist. Mittels dieser Kontaktfeder 5 erfolgt der Kontakt mit dem das elektrische Signal führenden Kontaktmesser. Der Kabelgeflechtschirm 12 des Koax-Kabels 14 wird über eine Druckhülse 3 gestülpt, die vorher auf das Koax-Kabel 14 aufgestülpt worden ist. Dann wird von der Kabelseite her eine Quetschhülse über die Anordnung geschoben, so daß der Kabelgeflechtschirm 12 zwischen Druckhülse 3 und Quetschhülse 4 mit dem gefiederten Federkranz 2a fest kontaktiert wird. Die Montage und die Zugentlastung entspricht im wesentlichen den konstruktiven Lösungen der derzeit bekannten Koax-Stecker. Der Geflechtschirm 12 wird über die Quetschhülse 4 mit darunter liegendem gefiederten Federkranz 2a auf die Druckhülse 3 mit einer handelsüblichen Handzange gequetscht, wodurch die Zugentlastung für den Innenleiter realisiert wird. Zur größeren Sicherheit beim Ziehen des Steckers ist der gefiederten Federkranz 2a mit Krallen 11, die in das Kunststoffgehäuse 1 eingreifen, gesichert.

Der gefiederte Federkranz 2a endet beim vorliegenden Ausführungsbeispiel in vier Federzungen 2b, die den Geflechtschirm 12 des Koax-Kabels 14 mit den Schirmpotential führenden benachbarten Kontaktmessern 8 verbinden.

Am Ende des Steckers ist ein Federkranz 16 vorgesehen, der kreisförmig ausgebildet ist und um den Wulst 15 des Rastknopfes 6 greift und den Stecker so arretiert. Oberhalb des Federkranzes 16 in Richtung zum Kabel ist bei dem Stecker gemäß der vorliegenden Erfindung ein Führungsteil 22 vorgesehen. Dieses Führungsteil 22 weist einen quadratischen Umfang auf, wie besonders aus Figur 2 zu entnehmen ist. An den Seiten und an den Ecken dieses Führungsteils 22 sind Ausschnitte vorgesehen, die den benachbarten Kontaktmessern entsprechen. Auf diese Weise wird beim Stecken eine Zwangsführung des Steckers erreicht, womit sichergestellt wird, daß auch alle Federzungen 2b mit den Schirmpotential führenden Kontaktmessern 8 kontaktieren.

Der Rastknopf 6 ist mittels einer Befestigungsscheibe 7 im aufliegenden Zustand auf der Rückwand-Verdrahtungsplatte 9 fest mit dem das elektrische Signal führenden Kontaktmesser verbunden. Bei der Befestigungsscheibe handelt es sich um eine Scheibe, wie sie in den Figuren 3 bis 5 dargestellt ist. Figur 3 zeigt eine Draufsicht, Figur 4 einen Querschnitt und Figur 5 einen Längsschnitt der Befestigungsscheibe 7. Die Außenabmessungen der Befestigungsscheibe 7 sind im wesentlichen rechteckförmig. Die längeren Außenkanten sind gerade ausgebildet und weisen jeweils in der Mitte Vorsprünge 20 auf. Die Vorsprünge 20 befinden sich im eingebauten Zustand der Befestigungsscheibe unter hier nicht näher dargestellten Prägungen, die die Scheibe nach dem Einlegen in den Rastknopf in ihrer Position halten. Die kürzeren Außenkanten der Befestigungsscheibe 7 sind kreisbogenförmig ausgebildet. Der Durchbruch 17 der Befestigungsscheibe 7 ist düsenförmig ausgebildet, was den Aufsteckvorgang auf das Kontaktmesser erleichtert. Die Abmessungen des Durchbruchs 17 entsprechen im wesentlichen dem Querschnitt des Kontaktmessers. Ein weiterer Vorteil des düsenförmig ausgebildeten Durchbruchs 17 ist, daß eine scharfe Innenkante entsteht. An zwei diagonal gegenüberliegenden Ecken der Befestigungsscheibe 7 sind Ausnehmungen 21 vorgesehen, in welche Zapfen eines Drehwerkzeugs zum Verdrehen der Befestigungsscheiben eingreifen können.

Nach dem Aufstecken der mit den Befestigungsscheiben bestückten Rastknöpfe auf die Kontaktmesser wird die Befestigungsscheibe mittels eines Drehwerkzeugs verdreht. Wird ein Drehsinn im Uhrzeigersinn vorausgesetzt, so läßt sich der Figur 3 entnehmen, daß sich alle vier scharfen Innenkanten 18 in das Material des Kontaktmesser einschneiden, während die rechte obere und die linke untere Ecke der Befestigungsscheibe in das Material des Rastknopfs 6 einschneiden. Dieses Einschneiden in das Material des Rastknopfs 6 wird durch die kreisbogenförmige Ausbildung der kürzeren Außenkanten begünstigt. Nach dem Verdrehen der Befestigungsscheiben kommt es somit zu einer formschlüssigen Verankerung zwischen dem Kontaktmesser der Befestigungsscheibe und dem Rastknopf. Damit ist ein mehrmaliges sicheres Ziehen und Stecken des Steckers gewährleistet.

Die in der Zeichnung dargestellte Steckverbindung hat eine Grundfläche von 5 x 5 mm bei einem Teilungsabstand der Kontaktmesser von 2,5 mm und ist auf der Rückwand-Verdrahtungsplatte ohne Teilungsverlust steckbar. Es lassen sich mit der erfindungsgemäßen Verbindungsanordnung Koax-Verbindungen mit der Rückwand-Verdrahtungsplatte verwirklichen, ohne diese zu durchlöchern und ohne zusätzliche Eingriffe in die Struktur der Rückwand-Verdrahtungsplatte. Dabei können bei der Verbindungsanordnung gemäß der vorliegenden Erfindung die Erdpunkte jeweils von zwei Steckern gemeinsam kontaktiert werden.

## Patentansprüche

1. Verbindungsanordnung zwischen einem Koax-Kabel (14) und den Messern (8) einer Rückwand-Verdrahtungsplatte (9) innerhalb eines Baugruppenrahmens, bei der die Rückwand-Verdrahtungsplatte (9) durchgehend mit im Rechteckmuster angeordneten Kontaktmessern (8) bestückt ist und jeweils ein ein elektrisches Signal führendes Kontaktmesser von mit Schirmpotential verbundenen Kontaktmessern (8) umgeben ist, wobei mittels eines Steckers der Innenleiter (10) des Kabels (14) über eine innerhalb des Steckers angeordnete Kontaktfeder (5) mit dem signalführenden Kontaktmesser (8) und der Geflechtschirm (12) des Kabels (14) über im vorderen Bereich des Steckers angeordneten Federzungen (2b) mit den auf Schirmpotential liegenden Kontaktmessern (8) verbunden ist,
**dadurch gekennzeichnet**,
daß das signalführende Kontaktmesser (8) durch einen Durchbruch (17) eines auf der Rückwand-Verdrahtungsplatte (9) aufliegenden Rastknopfs (6), welcher fest mit dem das elektrische Signal führenden Kontaktmesser (8) verbunden ist, hindurchragt, und daß der Stecker auf dem Rastknopf (6) aufrastbar ist, wobei der Geflechtschirm (12) des Kabels (14) über einen zwischen einer äußeren Quetschhülse (4) und dem Kunststoffgehäuse (1) des Steckers angeordneten gefiederten Federkranz (2a) mit den Federzungen (2b) verbunden ist, welche offen nach außen gebogen sind.

2. Verbindungsanordnung nach Anspruch 1, **dadurch gekennzeichnet**, daß der Rastknopf (6) in seinem vorderen Bereich einen nach außen gerichteten kreisförmigen Wulst (15) aufweist, welcher von einem am Kopf des Steckers befindlichen Federkranz (16) umgriffen wird, und daß beim Stecker zwischen Federkranz (16) und Federzungen (2b) ein Führungsteil (22) mit quadratischem Querschnitt vorgesehen ist, welches an seinen äußeren Rändern und Ecken Einschnitte aufweist, deren Konturen mit den Konturen der dem Stecker zugewandten Seiten der benachbarten Kontaktmesser übereinstimmen.

3. Verbindungsanordnung nach einem der Ansprüche 1 oder 2, **dadurch gekennzeichnet**, daß innerhalb des Rastknopfs (6) im Bereich des Durchbruchs eine Befestigungsscheibe (7) eingebettet ist, die mit einem Durchbruch (17) zum Durchstecken des Kontaktmessers versehen ist, und derart verdreht wird, daß Teile der inneren Kanten (18) der Befestigungsscheibe (7) in das Kontaktmesser und Teile der äußeren Kanten (19) der Befestigungsscheibe (7) in das Material des Rastknopfs (6) einschneiden.

4. Verbindungsanordnung nach Anspruch 3, **dadurch gekennzeichnet,** daß im Bereich des Durchbruchs des Rastknopfes (6) eine im wesentlichen rechteckförmige Vertiefung zur Aufnahme der Befestigungsscheibe (7) vorgesehen ist und daß die Befestigungsscheibe (7) mittels an jeweils den Längskanten der Vertiefung nach dem Einlegen der Befestigungsscheibe (7) erfolgten Prägungen beweglich und unverlierbar gehalten ist.

5. Verbindungsanordnung nach Anspruch 3 oder 4, **dadurch gekennzeichnet,** daß die Außenabmessungen der Befestigungsscheibe (7) im wesentlichen rechteckförmig sind, wobei die längeren Außenkanten gerade ausgebildet sind und in der Mitte liegende Vorsprünge (20) aufweisen, während die kürzeren Außenkanten kreisbogenförmig ausgebildet sind, daß in der Mitte der Befestigungsscheibe (7) ein düsenförmiger Durchbruch (17) vorgesehen ist, dessen Querschnitt dem Querschnitt des Kontaktmessers entspricht, bzw. minimal größer als dieser ist, und daß an zwei diagonal gegenüberliegenden Ecken Ausnehmungen (21) zum Eingriff eines Drehwerkzeugs angeordnet sind.

## Claims

1. Connection arrangement between a coaxial cable (14) and the blades (8) of a wiring backplane (9) within a mounting rack, in the case of which the wiring backplane (9) is continuously fitted with contact blades (8) arranged in the pattern of a rectangle and in each case a contact blade carrying an electrical signal is surrounded by contact blades (8) connected to screen potential, there being connected, by means of a plug, the inner conductor (10) of the cable (14) to the signal-carrying contact blade (8) via a contact spring (5) arranged inside the plug and to the braided screen (12) of the cable (14) to the contact blades (8), which are at screen potential, via spring tongues (2b) arranged in the front region of the plug, characterized in that the signal-carrying contact blade (8) projects through a perforation (17) in a latching stud (6) which rests on the wiring backplane (9) and is fixedly connected to the contact blade (8) carrying the electrical signal, and in that the plug can be latched on the latching stud (6), the braided screen (12) of the cable (14) being connected, via a sprung sheath (2a) with fingers arranged between an outer ferrule (4) and the plastic housing (1) of the plug, to the spring tongues (2b) which are bent outwards in an open manner.

2. Connection arrangement according to Claim 1, characterized in that the latching stud (6) has, in its front region, a circular bead (15) which is directed outwards and around which engages a sprung sheath (16) which is located at the head of the plug, and in that the plug is provided, between sprung sheath (16) and spring tongues (2b), a guide part (22) of square cross-section which has at its outer edges and corners incisions whose contours coincide with those sides of the adjacent contact blades which face the plug.

3. Connection arrangement according to one of Claims 1 or 2, characterized in that there is embedded within the latching stud (6), in the region of the perforation, a fastening disc (7) which is provided with a perforation (17) so that the contact blade can be slipped through, and which is rotated in such a manner that parts of the inner edges (18) of the fastening disc (7) cut into the contact blade and parts of the outer edges (19) of the fastening disc (7) cut into the material of the latching stud (6).

4. Connection arrangement according to Claim 3, characterized in that there is provided, in the region of the perforation of the latching stud (6), an essentially rectangular depression for accommodating the fastening disc (7) and in that the fastening disc (7) is held in a moving and captive manner by means of stamped sections which have been carried out respectively at the longitudinal edges of the depression after the insertion of the fastening disc (7).

5. Connection arrangement according to Claim 3 or 4, characterized in that the outside dimensions of the fastening disc (7) are essentially rectangular, the longer outside edges being designed to be straight and having projections (20) which are located in the centre, while the shorter outside edges being designed to have the shape of a circular arc, in that there is provided in the centre of the fastening disc (7) a nozzle-shaped perforation (17) whose cross-section corresponds to the cross-section of the contact blade, or is slightly bigger than the latter, and in that recesses (21) for the engagement of a rotating tool are arranged to at two diagonally opposite corners.

## Revendications

1. Dispositif de liaison entre un câble coaxial (14) et les couteaux (8) d'une plaque (9) de câblage de fond à l'intérieur d'un cadre porte-modules, et dans lequel la plaque (9) de câblage de fond est munie de couteaux (8) de contact la traversant et disposés en quadrilatère rectangle, et chaque couteau de contact, qui transmet un signal électrique, est entouré par des couteaux (8) de contact reliés au potentiel du blindage, dans lequel le conducteur (10) intérieur du câble (14) est relié au moyen d'un connecteur, par l'intermédiaire d'un ressort de contact (5) disposé à l'intérieur du connecteur, au couteau (8) de contact qui transmet le signal, et le blindage (12) en forme de tresse du câble (14) est relié aux couteaux (8) de contact placés au potentiel du blindage, par l'intermédiaire de languettes (2b) élastiques disposées dans la partie avant du connecteur,
caractérisé par le fait
que le couteau (8) de contact, qui transmet le signal, traverse un passage (17) d'un bouton (6) d'encliquetage, qui repose sur la plaque (9) de câblage de fond et qui est relié fixement au couteau (8) de contact transmettant le signal électrique, et que le connecteur peut être encliqueté sur le bouton (6) d'encliquetage, le blindage (12) en forme de tresse du câble (14) étant relié, par l'intermédiaire d'une couronne (2a) de ressorts, disposée entre une douille (4) extérieure de serrage et le boîtier (1) en matière plastique du connecteur, aux languettes (2b) élastiques, qui sont recourbées de manière à s'ouvrir vers l'extérieur.

2. Dispositif de liaison suivant la revendication 1, caractérisé par le fait que le bouton (6) d'encliquetage comporte, dans sa partie avant, un bourrelet (15) , en forme de cercle dirigé vers l'extérieur et qui est enserré par une couronne (16) de ressorts située sur la tête du connecteur et que dans le connecteur il est prévu, entre la couronne (16) de ressort et les languettes (2b) élastiques, une partie (22) de guidage à section transversale carrée et comportant, à ses bords extérieurs et à ses coins, des entailles, dont les contours coïncident avec les contours des faces, tournées vers le connecteur, des couteaux de contact voisins.

3. Dispositif de liaison suivant l'une des revendications 1 ou 2, caractérisé par le fait qu'à l'intérieur du bouton (6) d'encliquetage est incorporé, dans la zone du passage, un disque (7) de fixation, qui comporte un passage (17) permettant l'enfichage du couteau de contact, et est tourné de telle sorte que des parties des bords (18) intérieurs du disque (7) de fixation pénètrent dans le couteau de contact et que des parties des bords (19) extérieurs du disque (7) de fixation pénètrent dans le matériau du bouton (6) d'encliquetage.

4. Dispositif de liaison suivant la revendication 3, caractérisé par le fait que dans la zone du passage du bouton (6) d'encliquetage est prévu un renfoncement de forme sensiblement rectangulaire destiné à loger le disque (7) de fixation et que le disque (7) de fixation est retenu de manière à pouvoir se déplacer et de façon imperdable à l'aide de parties estampées, qui sont formées sur chacun des bords longitudinaux du renfoncement, après l'insertion du disque (7) de fixation.

5. Dispositif de liaison suivant la revendication 3 ou 4, caractérisé par le fait que les dimensions extérieures du disque (7) de fixation ont une forme sensiblement rectangulaire, les bords extérieurs les plus longs étant rectilignes et comportant des parties (20) saillantes situées en leur milieu, tandis que les bords extérieurs les plus courts sont réalisés avec une forme en arc de cercle, qu'au centre du disque (7) de fixation est prévu un passage (17) en forme de buse, dont la section transversale correspond à celle du couteau de contact et est au minimum supérieure à cette section transversale, et que des évidements (21) permettant l'engagement d'un outil d'entraînement en rotation sont aménagés en deux coins diagonalement opposés.
